# FASCICULE DE BREVET EUROPEEN

(11) **EP 1 619 932 B1**
(45) Date de publication et mention de la délivrance du brevet: **02.12.2009**
(21) Numéro de dépôt: 05291461.1
(22) Date de dépôt: 06.07.2005
(51) Int. Cl.: H05B 3/46, F24H 1/00

(54) **Elément isolant**
Isolierendes Element
Insulating element

(30) Priorité: 23.07.2004 FR 0408163
(43) Date de publication de la demande: 25.01.2006
(73) Titulaire: Atlantic Industrie, 85000 La Roche sur Yon (FR)
(72) Inventeur: Soulard, Dominique, 85000 La Roche sur Yon (FR)
(74) Mandataire: Kaspar, Jean-Georges

(56) Documents cités:
- CH-A- 138 266
- DE-A1- 2 548 085
- US-A- 1 670 437
- US-A- 3 839 623
- US-A- 4 621 251
- US-A- 6 118 934
- US-A1- 4 667 086
- US-A1- 5 034 595

## Description

L'invention est relative à un élément isolant utilisé pour la fabrication d'éléments chauffants constitués par montage de fils conducteurs sur au moins un corps allongé en matériau isolant.

On connaît des éléments chauffants appelés par les spécialistes « résistance stéatite » destinés à être montés dans un fourreau métallique.

Ces éléments chauffants sont constitués· par montage d'un fil métallique enroulé ou torsadé et monté sur des éléments isolants en stéatite communément appelés « barillet ».

De tels éléments chauffants sont par exemple décrits dans le document US-A-1670437.

L'ensemble monté est maintenu en position par une tige centrale de fixation et de maintien, puis est ensuite verrouillé en position.

La connexion de ces éléments chauffants de type connu s'effectue généralement au moyen de cosses, bornes, écrous ou autres moyens auxiliaires de raccordements électrique et mécanique.

Les éléments isolants, communément appelés « barillet », sont généralement réalisés en matériau céramique, généralement en stéatite, et présentent un orifice central de faible diamètre destiné au passage de la tige centrale de maintien.

Le document CH 138 266 décrit des éléments isolants présentant à chaque extrémité des moyens d'indexation en rotation d'un élément isolant par rapport à son voisin, de manière à réaliser un décalage angulaire entre éléments isolants successifs tout en assurant un blocage en translation du fil conducteur.

Les éléments chauffants de type connu donnent généralement satisfaction, mais nécessitent un temps de préparation et de montage important, ainsi qu'un nombre d'accessoires de connexion augmentant encore le temps de finition et de contrôle électrique de l'ensemble monté.

Un premier but de l'invention est de perfectionner l'état de la technique connue, en fournissant un nouvel élément isolant pour la fabrication d'éléments chauffants permettant un montage rapide et facile.

Un deuxième but de l'invention est de fournir un nouvel élément isolant conservant les caractéristiques mécaniques et diélectriques à haute température de l'art antérieur, tout en permettant de supprimer la tige de maintien de l'art antérieur.

Un troisième but de l'invention est de fournir un élément chauffant constitué par assemblage d'éléments isolants selon l'invention, et permettant d'éviter l'utilisation de bornes, écrous, cosses ou autres moyens auxiliaires de raccordement.

L'invention a pour objet un élément chauffant constitué par assemblage d'éléments isolants et d'une tête de raccordement en matériau isolant,
dans lequel chaque élément isolant communément appelé « barillet » est réalisé en matériau céramique, notamment en stéatite, et présente :
- un évidement central fournissant un allégement central de l'élément isolant ayant un premier diamètre,
- une pluralité de logements longitudinaux ayant un deuxième diamètre, pour des fils conducteurs enroulés ou torsadés, lesdits logements longitudinaux étant séparés régulièrement par des barrettes d'espacement ;
- et à chaque extrémité des moyens d'indexation en rotation de l'élément isolant par rapport à un élément isolant suivant, de manière à réaliser un décalage angulaire entre éléments isolants successifs, tout en assurant un blocage en translation du fil conducteur,
ledit élément chauffant étant constitué par montage de fils conducteurs enroulés ou torsadés sur un alignement d'une tête de raccordement en matériau isolant et de plusieurs éléments isolants, dans des logements longitudinaux successifs ;
caractérisé par le fait que ledit premier diamètre est supérieur à deux fois la valeur dudit deuxième diamètre et par le fait que chaque élément isolant comporte à chaque extrémité des passages de fil conducteur faisant communiquer un logement longitudinal d'un élément isolant avec un logement longitudinal angulairement décalé d'un autre élément isolant, pour obtenir un coudage en escalier du fil conducteur qui, en coopération avec l'allégement des éléments chauffants, et leur décalage angulaire, permet de supprimer la tige de maintien.

Selon d'autres caractéristiques de l'invention
- l'élément isolant présente une conformation cylindrique comportant deux ergots de positionnement et deux logements de réception d'ergot de positionnement, de manière à aligner les éléments isolants avec un décalage angulaire prédéterminé.
- les ergots de positionnement et les logements de réception sont décalés angulairement et disposés de part et d'autre de l'évidement central.
- l'élément isolant comporte à chaque extrémité des passages de fil conducteur faisant communiquer un logement longitudinal d'un élément isolant avec un logement longitudinal angulairement décalé d'un autre élément isolant.
- le décalage angulaire est égal à la moitié de l'angle défini par deux logements longitudinaux successifs.

L'invention a également pour objet un élément chauffant constitué par assemblage d'éléments isolants selon l'invention et d'une tête de raccordement en matériau isolant.

Selon d'autres caractéristiques alternatives de l'invention :
- des extrémités de fils conducteurs sont connectées à un thermostat de chauffage et sont directement serties ou assemblées aux conducteurs raccordés au thermostat, de manière à éviter l'utilisation de bornes, écrous, cosses, ou autres moyens auxiliaires de raccordement.
- la tête de raccordement en matériau isolant peut présenter un épaulement périphérique destiné à coopérer avec un circlips ou moyen équivalent de blocage périphérique pour assurer le maintien vertical de l'élément chauffant.

L'invention sera mieux comprise grâce à la description qui va suivre donnée à titre d'exemple non limitatif en référence aux dessins annexés dans lesquels :
La figure 1 représente schématiquement une vue en perspective avec arrachement partiel d'un ensemble chauffant destiné à un chauffe-eau électrique.
La figure 2 représente schématiquement une vue en perspective d'un élément chauffant selon l'invention, dans lequel les fils conducteurs ne sont pas représentés.
La figure 3 représente schématiquement deux vues en perspective selon deux angles différents des deux extrémités d'un élément isolant selon l'invention.

En référence à la figure 1, un ensemble chauffant destiné à être monté sur une cuve de chauffe-eau électrique comporte un fourreau 1 en métal émaillé, une bride 2 formant couvercle, et un faisceau 3 de conducteurs isolés raccordés à une résistance stéatite comportant un alignement d'éléments isolants 5a, 6 sur lesquels est monté du fil conducteur généralement torsadé et destiné à être porté à haute température.

Selon l'invention, chaque élément isolant 5a, 6 présente un évidement central fournissant un allégement de l'élément isolant supérieur à dix pour cent, tout en conservant les caractéristiques mécaniques et diélectriques de l'élément isolant à haute température.

L'ensemble comporte également un doigt de gant 4 de type connu en soi et ne nécessitant pas de description plus détaillée.

Les fils isolés du faisceau 3 sont connectés à un thermostat de chauffage non représenté et sont directement raccordés aux fils conducteurs de la résistance stéatite par sertissage ou assemblage direct, de manière à éviter l'utilisation de bornes, écrous, cosses, ou autres moyens auxiliaires de raccordement.

La résistance stéatite est maintenue dans le fourreau 1 par un moyen de blocage périphérique du genre circlips ou analogue.

Le montage et le maintien de la résistance stéatite dans le fourreau 1 métallique par un moyen de blocage périphérique permet de supprimer la tige centrale de fixation de l'art antérieur sans conséquence défavorable sur la tenue et le fonctionnement de l'ensemble.

En référence à la figure 2, un élément chauffant selon l'invention comporte une tête 6 de raccordement en matériau isolant, par exemple en stéatite, et plusieurs éléments isolants 5a, 5b, 5c, 5d, réalisés par exemple en stéatite.

L'élément isolant 5a est aligné avec la tête de raccordement 6, tandis que les éléments isolants adjacents : 5a et 5b, 5b et 5c, 5c et 5d, sont alignés entre eux avec un décalage angulaire prédéterminé.

Ainsi, lorsque le fil conducteur passe d'un élément isolant 5 à un isolant 5 adjacent, il subit un coudage formant une conformation en escalier qui assure le blocage en translation du fil conducteur et permet de respecter les distances d'écartement diélectrique entre parties électriquement actives.

La tête 6 de raccordement en matériau isolant présente avantageusement un épaulement 7 périphérique destiné à coopérer avec un circlips ou moyen équivalent de blocage périphérique, assurant le maintien vertical de la résistance stéatite à l'intérieur du fourreau émaillé 1 décrit en référence à la figure 1.

Selon l'invention, chaque élément isolant 5a, 5b, 5c, 5d et la tête de raccordement 6 présente un évidement central fournissant un allégement de l'élément isolant supérieur à dix pour cent, tout en conservant les caractéristiques mécaniques et diélectriques de l'élément isolant à haute température.

L'allègement central des éléments isolants 5a, 5b, 5c, 5d et de la tête de raccordement 6 permet par la rigidité et le gain de poids qui en résultent, de supprimer la tige centrale de fixation de l'art antérieur. Cette tige centrale de fixation de l'art antérieur avait en effet pour fonction la tenue mécanique, principalement en flexion, de l'assemblage des éléments isolants et de la tête entre eux pendant les phases de montage.

Grâce à l'invention, l'ensemble monté est moins lourd, et se déforme peu sous l'effet de son propre poids.

L'assemblage des éléments isolants et de la tête entre eux est soumis à une flexion beaucoup plus faible pendant les phases de montage et résiste aux différentes phase du montage, sans nécessiter la tige centrale de fixation de l'art antérieur.

En référence à la figure 3, un élément isolant selon l'invention présente à une première extrémité des moyens d'indexation 10 situés de part et d'autre d'un évidement central 13.

L'évidement central 13 permet d'obtenir un allégement important de l'élément isolant 5, tout en conservant les caractéristiques mécaniques et diélectriques à haute température de l'art antérieur.

L'élément isolant 5 comporte à l'autre extrémité des autres moyens d'indexation 11 situés de part et d'autre de l'évidement central 13 et destinés à coopérer avec des moyens d'indexation 10 d'un élément isolant 5 adjacent, non représenté.

Les moyens d'indexation 10 et 11 sont décalés angulairement d'une valeur prédéterminée permettant d'obtenir un coudage en escalier du fil conducteur non représenté.

Le fil conducteur coudé passe d'un élément isolant 5 à l'autre par l'intermédiaire de canaux 12 ou de passages, permettant la communication d'un logement longitudinal 8 d'un élément isolant avec un logement longitudinal 8 adjacent d'un autre élément isolant 5 adjacent.

Dans l'exemple représenté, l'élément isolant 5 comporte douze logements longitudinaux 8, séparés régulièrement par des barrettes 9 d'espacement destiné à venir sensiblement au contact de la surface intérieure d'un fourreau émaillé 1 décrit en référence à la figure 1.

De préférence, les moyens d'indexation 10 et 11 sont réalisés sous forme d'ergots ou conformations mâles de positionnement et sous forme de logements ou conformations femelles de positionnement destinés à recevoir un ergot de positionnement d'un élément isolant 5 adjacent.

Les ergots 10 de positionnement et les logements 11 de réception sont de préférence disposés de part et d'autre de l'évidement central 13 avec un décalage angulaire égal à la moitié de l'angle défini par deux logements longitudinaux 8 successifs.

Dans l'exemple représenté, l'angle formé par deux logements 8 longitudinaux successifs est de 15 degrés, tandis que le décalage angulaire des ergots 10 et des logements 11 est de 7 degrés et demi : cette disposition permet ainsi d'obtenir un coudage en escalier du fil conducteur suffisant pour assurer le maintien longitudinal, tout en évitant un risque de dilatation thermique susceptible de déchausser deux éléments isolants 5 successifs.

L'allégement des éléments chauffants selon l'invention et leur décalage angulaire qui permet une coopération avec le coudage en escalier du fil conducteur permet de supprimer la tige de maintien de l'art antérieur, tout en conservant une bonne stabilité verticale de la résistance stéatite, même à haute température.

L'invention décrite en référence à un mode de réalisation particulier n'y est nullement limitée, mais couvre au contraire toute modification de forme et toute variante de réalisation couverte par les revendications.

Ainsi, l'évidement central peut être cylindrique ou adopter toute autre conformation géométrique, l'essentiel étant d'obtenir un allégement de l'ordre d'un tiers par rapport à l'art antérieur tout en conservant les caractéristiques mécaniques et diélectriques à haute température de l'art antérieur.

## Revendications

1. Elément chauffant constitué par assemblage d'éléments isolants et d'une tête de raccordement en matériau isolant,
dans lequel chaque élément isolant (5) communément appelé « barillet » est réalisé en matériau céramique, notamment en stéatite, et présente :
- un évidement central (13) fournissant un allégement central de l'élément isolant (5) ayant un premier diamètre,
- une pluralité de logements (8) longitudinaux ayant un deuxième diamètre, pour des fils conducteurs enroulés ou torsadés, lesdits logements (8) longitudinaux étant séparés régulièrement par des barrettes (9) d'espacement ;
- et à chaque extrémité des moyens d'indexation (10, 11) en rotation de l'élément isolant (5) par rapport à un élément isolant (5) suivant, de manière à réaliser un décalage angulaire entre éléments isolants successifs, tout en assurant un blocage en translation du fil conducteur,
ledit élément chauffant étant constitué par montage de fils conducteurs enroulés ou torsadés sur un alignement d'une tête (6) de raccordement en matériau isolant et de plusieurs éléments isolants (5a, 5b, 5c, 5d), dans des logements (8) longitudinaux successifs ;
**caractérisé par le fait que** ledit premier diamètre est supérieur à deux fois la valeur dudit deuxième diamètre ; **par le fait que** chaque élément isolant (5) comporte à chaque extrémité des passages (12) de fil conducteur faisant communiquer un logement longitudinal (8) d'un élément isolant (5) avec un logement longitudinal (8) angulairement décalé d'un autre élément isolant (5), pour obtenir un coudage en escalier du fil conducteur qui, en coopération avec l'allégement des éléments chauffants, et leur décalage angulaire, permet de supprimer la tige de maintien.

2. Elément chauffant selon la revendication 1, **caractérisé par le fait que** chaque élément isolant (5) présente une conformation cylindrique comportant deux ergots (10) de positionnement et deux logements (11) de réception d'ergot (10) de positionnement, de manière à aligner les éléments isolants (5) avec un décalage angulaire prédéterminé.

3. Elément chauffant selon la revendication 2, **caractérisé par le fait que** les ergots (10) de positionnement et les logements (11) de réception sont décalés angulairement et disposés de part et d'autre de l'évidement (13) central.

4. Elément chauffant selon l'une quelconque des revendications 2 à 3, **caractérisé par le fait que** le décalage angulaire est égal à la moitié de l'angle défini par deux logements (8) longitudinaux successifs.

5. Elément chauffant selon la revendication 1, **caractérisé par le fait que** la tête (6) de raccordement en matériau isolant présente un épaulement périphérique (7) destiné à coopérer avec un circlips ou moyen équivalent de blocage périphérique, pour assurer le maintien vertical de l'élément chauffant.

6. Elément chauffant selon la revendication 1, **caractérisé par le fait que** les les extrémités de ces fils conducteurs sont directement serties ou assemblées à des conducteurs raccordés à un thermostat, de manière à éviter l'utilisation de bornes, écrous, cosses ou autres moyens auxiliaires de raccordement.

## Claims

1. Heating element constituted by an assembly of insulating elements and a connection head made of insulating material,
wherein each insulating element (5), which is commonly known as a "barrel", is made of a ceramic material, in particular steatite, and has:
- a central recess (13) which provides central lightening of the insulating element (5), with a first diameter;
- a plurality of longitudinal receptacles (8) with a second diameter, for coiled or twisted conductor wires, the said longitudinal receptacles (8) being separated regularly by space bars (9);
- and at each end means (10, 11) for indexing in rotation of the insulating element (5) relative to a following insulating element (5), such as to provide angular offsetting between successive insulating elements, whilst assuring locking in translation of the conductor wire,
the said heating element being constituted by fitting of coiled or twisted conductor wires on an alignment of a connection head (6) made of insulating materials and a plurality of insulating elements (5a, 5b, 5c, 5d) in successive longitudinal receptacles (8);
**characterised in that** the said first diameter is twice as large as the value of the said second diameter; **in that** each insulating element (5) comprises at each end conductive wire passages (12) which make a longitudinal receptacle (8) of an insulating element (5) communicate with an angularly offset longitudinal receptacle (8) of another insulating element (5), in order to obtain bending in the form of a staircase of the conductor wire, which, in co-operation with the lightening of the heating elements and their angular offsetting, makes it possible to eliminate the retention rod.

2. Heating element according to claim 1, **characterised in that** each insulating element (5) has a cylindrical form comprising two positioning lugs (10) and two receptacles (11) to receive a positioning lug (10), such as to align the insulating elements (5) with a predetermined angular offsetting.

3. Heating element according to claim 2, **characterised in that** the positioning lugs (10) and the receptacles (11) for receipt are angularly offset and arranged on both sides of the central recess (13).

4. Heating element according to either of claims 2 or 3, **characterised in that** the angular offsetting is equal to half the angle defined by two successive longitudinal receptacles (8).

5. Heating element according to claim 1, **characterised in that** the connection head (6) made of insulating material has a peripheral shoulder (7) which is designed to co-operate with a circlip or an equivalent peripheral locking means, in order to assure the vertical retention of the heating element.

6. Heating element according to claim 1, **characterised in that** the ends of these conductive wires are directly crimped or assembled on conductors which are connected to a thermostat, such as to avoid the use of terminals, nuts, connectors, or other auxiliary connection means.

## Patentansprüche

1. Heizelement, das aus einem Zusammenbau von isolierenden Elementen und einem Verbindungskopf aus isolierendem Material gebildet ist, wobei in dem Heizelement jedes isolierende Element (5), üblicherweise als "Fäßchen" bezeichnet, aus keramischem Material, insbesondere aus Steatit, besteht und folgendes aufweist:
- eine zentrale Aussparung (13), die für eine zentrale Gewichtsverminderung des isolierenden Elementes (5) sorgt und einen ersten Durchmesser aufweist;
- eine Vielzahl von Längsausnehmungen (8), die einen zweiten Durchmesser haben, für gewickelte oder verdrillte Leitungsdrähte, wobei die Längsausnehmungen (8) regelmäßig durch Abstandsstege (9) getrennt sind;
- und an jedem Ende Mittel (10, 11) zur Drehverriegelung des isolierenden Elementes (5) relativ zu einem folgenden isolierenden Element (5) derart, daß zwischen aufeinander folgenden isolierenden Elementen ein Winkelversatz geschaffen wird, wobei eine Blockierung des Leitungsdrahtes in Translationsrichtung sichergestellt ist;
wobei das Heizelement gebildet wird durch ein Bau von gewickelten oder verdrillten Leitungsdrähten auf einer Ausrichtung eines Anschlußkopfes (6) aus isolierendem Material und mehrerer isolierender Elemente (5a, 5b, 5c, 5d) in aufeinanderfolgenden Längsausnehmungen (8),
**dadurch gekennzeichnet, daß** der erste Durchmesser größer als zweimal der Wert des zweiten Durchmessers ist, daß jedes isolierende Element (5) an jedem Ende Durchgänge für Leitungsdraht aufweist, die eine Längsausnehmung (8) eines isolierenden Elements (5) mit einer winkelversetzten Längsausnehmung (8) eines anderen isolierenden Elementes (5) verbinden, um eine treppenartige Biegung des Leitungsdrahtes zu erhalten, die es im Zusammenwirken mit der Gewichtsverminderung der Heizelemente und deren Winkelversatz gestattet, den Halteschaft wegzulassen.

2. Heizelement nach Anspruch 1, **dadurch gekennzeichnet, daß** jedes isolierende Heizelement (5) eine zylindrische Ausbildung mit zwei Positioniervorsprüngen (10) und zwei Ausnehmungen (11) zur Aufnahme der Positioniervorsprünge (10) aufweist, der Art, daß die isolierenden Elemente (5) mit einem vorbestimmten Winkelversatz ausgerichtet werden.

3. Heizelement nach Anspruch 2, **dadurch gekennzeichnet, daß** die Positioniervorsprünge (10) und die Aufnahme-Ausnehmungen (11) winkelversetzt und beidseits der zentralen Aussparung (13) angebracht sind.

4. Heizelement nach einem der Ansprüche 2 bis 3, **dadurch gekennzeichnet, daß** der Winkelversatz gleich der Hälfte des Winkels ist, der von zwei aufeinanderfolgenden Längsausnehmungen (8) festgelegt wird.

5. Heizelement nach Anspruch 1, **dadurch gekennzeichnet, daß** der Anschlußkopf (6) aus isolierendem Material eine Schulter (7) in Umfangsrichtung aufweist, die dazu dient, mit einem Sicherungsbügel oder einem äquivalenten Mittel zur Blockierung in Umfangsrichtung zusammenzuwirken, um den vertikalen Halt des Heizelementes zu gewährleisten.

6. Heizelement nach Anspruch 1, **dadurch gekennzeichnet, daß** die Enden der Leitungsdrähte direkt an Leiter angequetscht oder angeschlossen sind, die mit einem Thermostat verbunden sind, um eine Verwendung von Anschlußklemmen, Muttern, Kabelschuhen oder anderen Befestigungshilfsmitteln zu vermeiden.
